# FASCICULE DE BREVET EUROPEEN

(11) **EP 4 348 692 B1**
(45) Date de publication et mention de la délivrance du brevet: **04.03.2026**
(21) Numéro de dépôt: 22734120.3
(22) Date de dépôt: 30.05.2022
(51) Int. Cl.: H01H 71/02, H01H 71/08

(54) **ENSEMBLE COMPRENANT UN APPAREILLAGE ÉLECTRONIQUE DE PROTECTION ET UN MODULE DE CONTACTS**
ANORDNUNG MIT EINEM ELEKTRONISCHEN AUSLÖSER UND EINEM KONTAKTMODUL
ASSEMBLY COMPRISING AN ELECTRONIC TRIPPING DEVICE AND A CONTACT MODULE

(30) Priorité: 02.06.2021 FR 2105821
(43) Date de publication de la demande: 10.04.2024
(73) Titulaire: HAGER-ELECTRO SAS, 67210 Obernai (FR)
(72) Inventeur: DOGAN, Tolga, 67870 BISCHOFFSHEIM (FR); GACEUS, Vincent, 67210 OBERNAi (FR); HOUTMANN, Alexandre, 67300 SCHILTIGHEIM (FR)
(74) Mandataire: Ipsilon
(86) Numéro de dépôt international: PCT/EP2022/064528
(87) Numéro de publication internationale: WO 2022/253726

(56) Documents cités:
- WO-A1-2016/099652
- CN-A- 104 733 244
- US-A1- 2018 059 185

## Description

La présente invention concerne le domaine des appareillages électroniques de protection, tels que des disjoncteurs électroniques de protection, ainsi que le domaine des modules de contacts.

Un disjoncteur électronique de protection peut par exemple consister en un disjoncteur ouvert ou à air, également fréquemment désigné par le sigle ACB (Air Circuit Breaker).

Il est connu d'adjoindre optionnellement à ce type de disjoncteur électronique de protection, un module de contacts qui comprend généralement un ou plusieurs contacts. Ce module de contacts permet de relayer au moins une information provenant du disjoncteur électronique de protection, par exemple sur un automate.

Ce module de contacts peut, de manière connue, se présenter sous la forme d'un sous-ensemble faisant partie du disjoncteur électronique de protection. Pour installer ce type de module de contacts dans le disjoncteur électronique de protection, il est nécessaire de désassembler différents éléments du disjoncteur électronique de protection et d'effectuer un certain nombre de raccordements électriques. Cette solution présente l'inconvénient de rendre peu aisé l'ajout d'un module de contacts au disjoncteur électronique de protection.

De manière alternative, le module de contacts peut former une entité distincte du disjoncteur électronique de protection, qui est localisée en dehors de celui-ci, par exemple sur un rail DIN. Cette solution présente l'inconvénient d'encombrer davantage l'espace autour duquel le disjoncteur électronique de protection est implanté, par exemple une armoire de distribution électrique ou un tableau électrique Cette solution présente également l'inconvénient de complexifier le raccordement électrique et d'augmenter les risques de mauvais branchement.

La publication WO2016160307A1 divulgue un module de contacts qui est localisé au niveau du bloc de connexion du disjoncteur électronique de protection. Cette solution présente également l'inconvénient d'être encombrante.

La présente invention a pour but de pallier l'un de ces inconvénients au moins et vise à proposer une solution permettant notamment de faciliter l'adjonction ou le retrait d'un module de contacts à un appareillage électronique de protection.

A cet effet, l'invention concerne un ensemble comprenant au moins un appareillage électronique de protection et un module de contacts,
ledit appareillage électronique de protection comprenant au moins:
   - au moins une ligne de courant,
   - au moins un capteur de courant apte et destiné à mesurer le courant circulant dans ladite au moins une ligne de courant,
   - un déclencheur électronique de protection relié électriquement avec ledit capteur de courant,
   - un actionneur relié électriquement avec ledit déclencheur électronique de protection,
   - un mécanisme de coupure, comprenant au moins une paire de contacts de coupure disposés respectivement sur ladite au moins une ligne de courant et, étant apte et destiné à être actionné par ledit actionneur pour ouvrir ladite au moins une paire de contacts de coupure,
l'actionneur et le mécanisme de coupure formant un sous-ensemble électromécanique de puissance,
   - un dispositif de coupure contenant au moins le sous-ensemble électromécanique de puissance et ledit au moins un capteur de courant,
ledit déclencheur électronique de protection étant monté amovible relativement audit dispositif de coupure,
ledit module de contacts comprenant au moins:
   - au moins un relais électromécanique agencé pour relayer au moins une information provenant dudit déclencheur électronique de protection,
   - au moins des premiers moyens de connexion électrique configurés pour être reliés électriquement à des deuxièmes moyens de connexion électrique que comprend le déclencheur électronique de protection,
   - au moins des troisièmes moyens de connexion électrique configurés pour être reliés électriquement à au moins un connecteur de sortie que comprend ledit appareillage électronique de protection,
ledit module de contacts étant une entité distincte et séparée du déclencheur électronique de protection,
ledit ensemble est caractérisé en ce que :
   ledit module de contacts est monté de façon amovible relativement audit déclencheur électronique de protection entre une position montée dans laquelle ledit module de contacts est assemblé mécaniquement et électriquement au déclencheur électronique de protection et une position démontée dans laquelle ledit module de contacts est désassemblé mécaniquement et électriquement dudit déclencheur électronique de protection, et en ce que le module de contacts et le déclencheur électronique de protection sont agencés pour que le passage de la position démontée à la position montée du module de contacts entraîne l'assemblage électrique et mécanique du module de contacts au déclencheur électronique de protection et sont agencés pour que le passage de la position montée à la position démontée du module de contacts entraîne le désassemblage électrique et mécanique du module de contacts au déclencheur électronique de protection.

L'invention concerne un module de contacts pour appareillage électronique de protection comprenant :
- au moins un relais électromécanique agencé pour relayer au moins une information provenant dudit déclencheur électronique de protection,
- au moins des premiers moyens de connexion électrique configurés pour être reliés électriquement à des deuxièmes moyens de connexion électrique que comprend le déclencheur électronique de protection,
- au moins des troisièmes moyens de connexion électrique configurés pour être reliés électriquement à au moins un connecteur de sortie que comprend ledit appareillage électronique de protection,

ledit module de contacts est caractérisé en ce qu'il est agencé pour être monté de façon amovible relativement audit déclencheur électronique de protection entre une position montée dans laquelle ledit module de contacts est agencé pour être assemblé mécaniquement et électriquement au déclencheur électronique de protection et une position démontée dans laquelle ledit module de contacts est agencé pour être désassemblé mécaniquement et électriquement dudit déclencheur électronique de protection.

L'invention sera mieux comprise, grâce à la description ci-après, qui se rapporte à plusieurs modes de réalisation préférés, donnés à titre d'exemples non limitatifs, et expliqués avec référence aux dessins schématiques annexés, dans lesquels :
[Fig. 1] la figure 1 représente une vue en perspective d'un ensemble selon l'invention,
[Fig. 2] la figure 2 représente une vue en perspective de l'ensemble selon l'invention dans lequel le déclencheur électronique de protection est démonté,
[Fig. 3] la figure 3 représente une vue en perspective et en éclaté de l'ensemble selon l'invention,
[Fig. 4] la figure 4 représente une vue en perspective d'une partie de l'ensemble selon l'invention montrant un module de contacts dans une position montée,
[Fig. 5] la figure 5 représente une vue en perspective d'une partie de l'ensemble selon l'invention montrant le module de contacts dans une position démontée,
[Fig. 6] la figure 6 représente une vue en perspective du module de contacts selon l'invention,
[Fig. 7] la figure 7 représente une vue en perspective et en éclaté du module de contacts selon l'invention,
[Fig. 8] la figure 8 représente une vue en perspective de l'avant d'un déclencheur électronique de protection selon l'invention et du module de contacts dans la position montée,
[Fig. 9] la figure 9 représente une vue en perspective de l'avant du déclencheur électronique de protection selon l'invention et du module de contacts dans la position démontée,
[Fig. 10] la figure 10 représente une vue en perspective de l'arrière du déclencheur électronique de protection selon l'invention et du module de contacts dans la position montée, et
[Fig. 11] la figure 11 représente une vue en perspective de l'arrière du déclencheur électronique de protection selon l'invention et du module de contacts dans la position démontée.

Comme l'illustrent les figures, un ensemble comprend au moins un appareillage électronique de protection 1 et un module de contacts 2.

Ledit appareillage électronique de protection 1 comprend au moins :
- au moins une ligne de courant L,
- au moins un capteur de courant (non représenté) apte et destiné à mesurer le courant circulant dans ladite au moins une ligne de courant L,
- un déclencheur électronique de protection 3 (figures 2 à 11) relié électriquement avec ledit capteur de courant,
- un actionneur (non représenté) relié électriquement avec ledit déclencheur électronique de protection 3,
- un mécanisme de coupure (non représenté), comprenant au moins une paire de contacts de coupure (non représentés) disposés respectivement sur ladite au moins une ligne de courant L et, étant apte et destiné à être actionné par ledit actionneur pour ouvrir ladite au moins une paire de contacts de coupure,

l'actionneur et le mécanisme de coupure formant un sous-ensemble électromécanique de puissance,
- un dispositif de coupure 4 contenant au moins le sous-ensemble électromécanique de puissance et ledit au moins un capteur de courant,
ledit déclencheur électronique de protection 3 étant monté amovible relativement audit dispositif de coupure 4.

Ledit module de contacts 2 (figures 6 et 7) comprend au moins :
- au moins un relais électromécanique 18 agencé pour relayer au moins une information provenant dudit déclencheur électronique de protection 3 (figure 7),
- au moins des premiers moyens de connexion électrique 5 configurés pour être reliés électriquement à des deuxièmes moyens de connexion électrique 6 que comprend le déclencheur électronique de protection 3 (figures 6 et 7),
- au moins des troisièmes moyens de connexion électrique 7 configurés pour être reliés électriquement à au moins un connecteur de sortie 26 que comprend ledit appareillage électronique de protection 1,
ledit module de contacts 2 étant une entité distincte et séparée du déclencheur électronique de protection 3.

Conformément à l'invention, ledit ensemble est caractérisé en ce que :
ledit module de contacts 2 est monté de façon amovible relativement audit déclencheur électronique de protection 3 entre une position montée P01 (figures 4, 8 et 10) dans laquelle ledit module de contacts 2 est assemblé mécaniquement et électriquement au déclencheur électronique de protection 3 et une position démontée P02 (figures 5, 9 et 11) dans laquelle ledit module de contacts 2 est désassemblé mécaniquement et électriquement dudit déclencheur électronique de protection 3,
et en ce que le module de contacts 2 et le déclencheur électronique de protection 3 sont agencés pour que le passage de la position démontée P02 à la position montée P01 du module de contacts 2 entraîne l'assemblage électrique et mécanique du module de contacts 2 au déclencheur électronique de protection 3 et sont agencés pour que le passage de la position montée P01 à la position démontée P02 du module de contacts 2 entraîne le désassemblage électrique et mécanique du module de contacts 2 au déclencheur électronique de protection 3.

Avantageusement, dans cette configuration l'intégration du module de contacts 2 dans une partie de l'appareillage électronique de protection 1 peut se faire au moment de la fabrication de celui-ci ou ultérieurement en service après-vente. Cette configuration permet de faciliter le montage du module de contacts 2 relativement à l'appareillage électronique de protection 1 et de proposer un module de contacts 2 qui est intégré dans une partie de l'appareillage électronique de protection 1 à savoir le déclencheur électronique de protection 3. Le fait d'intégrer le module de contacts 2 au déclencheur électronique de protection 3 permet de faciliter l'accès au module de contacts 2, puisque le déclencheur électronique de protection 3 est rendu facilement accessible sans avoir à démonter des pièces de l'appareillage électronique de protection 1 à l'exception de sa face avant 13 qui est amovible dudit dispositif de coupure 4. De plus, lors du montage du module de contacts 2, c'est-à-dire du passage de la position démontée P02 à la position montée P01 ou du démontage, c'est-à-dire du passage de la position montée P01 à la position démontée P02, le nombre d'opérations est limité. En effet, lors du montage du module de contacts 2, le module de contacts 2 est simultanément assemblé électriquement et mécaniquement au déclencheur électronique de protection 3. Lors du démontage du module de contacts 2, le module de contacts 2 est simultanément désassemblé électriquement et mécaniquement au déclencheur électronique de protection 3. Par ailleurs, le montage et le démontage du module de contacts 2 se fait en tout sécurité au niveau de la connexion électrique, car il n'est pas nécessaire de manipuler des câbles électriques et d'effectuer des raccordements électriques complexes.

De préférence, ledit module de contacts 2 est monté de façon amovible relativement audit déclencheur électronique de protection 3 entre la position montée P01 et la position démontée P02, de sorte à être accessible si le déclencheur électronique de protection 3 est assemblé au dispositif de coupure 4.

Cette configuration permet d'améliorer l'accessibilité du module de contacts 2. Le module de contacts 2 peut ainsi être monté ou démonté même si le déclencheur électronique de protection 3 est assemblé au dispositif de coupure 4, c'est-à-dire lors de l'utilisation normale de l'appareillage de protection 1 de, sans dépose du déclencheur électronique de protection 3. En effet, grâce à cette disposition, on évite d'avoir à démonter le déclencheur électronique de protection 3 du dispositif de coupure 4 et à le déconnecter électriquement lors du montage du module de contacts 2 sur le déclencheur électronique de protection 3.

Si l'appareillage électronique de protection 1 comprend en outre une face avant 13 qui est amovible du dispositif de coupure 4, alors le module de contacts 2 est monté de façon amovible relativement audit déclencheur électronique de protection 3 pour être en outre accessible lorsque la face avant 13 est retirée du dispositif de coupure 4.

De préférence, dans la position montée P01, lesdits premiers moyens de connexion électrique 5 sont reliés électriquement auxdits deuxièmes moyens de connexion électrique 6.

De préférence, dans la position montée P01, les premiers moyens de connexion électrique 5 et les deuxièmes moyens de connexion électrique 6 sont de préférence en regard l'un de l'autre.

De préférence, dans la position démontée P02, lesdits premiers moyens de connexion électrique 5 sont déconnectés électriquement desdits deuxièmes moyens de connexion électrique 6.

De préférence, lesdits premiers moyens de connexion électrique 5 et lesdits deuxièmes moyens de connexion électrique 6 sont agencés pour que le passage de la position démontée P02 à la position montée P01 du module de contacts 2 entraîne l'assemblage électrique desdits premiers moyens de connexion électrique 5 avec les deuxièmes moyens de connexion électrique 6 et sont agencés pour que le passage de la position montée P01 à la position démontée P02 du module de contacts 2 entraîne le désassemblage électrique desdits premiers moyens de connexion électrique 5 avec les deuxièmes moyens de connexion électrique 6.

De préférence, lesdits premiers moyens de connexion électrique 5 et lesdits deuxièmes moyens de connexion électrique 6 sont choisis parmi des connecteurs électriques de type « plug and play » ou à force d'insertion nulle ou des connecteurs à ressort.

De préférence et comme l'illustrent les figures 2 à 11, ledit déclencheur électronique de protection 3 comprend un premier boîtier 8 comprenant une première face f1 accessible dite frontale comprenant au moins une interface homme machine, une deuxième face f2 accessible dite latérale laquelle est orthogonale à la première face f1 et par rapport à laquelle ledit module de contacts 2 est monté de façon amovible et une troisième face f3 dite de montage laquelle est opposée à la première face f1 et est agencée pour être assemblée au dispositif de coupure 4 et être inaccessible lorsque le déclencheur électronique de protection 3 est assemblé au dispositif de coupure 4.

On entend par face « accessible » du déclencheur électronique de protection 3, une face à laquelle l'utilisateur a accès sans démonter le déclencheur électronique de protection 3 du dispositif de coupure 4 de l'appareillage électronique de protection 1, c'est le cas par exemple de la première face f1.

On entend aussi par face « accessible » du déclencheur électronique de protection 3, une face à laquelle l'utilisateur a accès sans démonter le déclencheur électronique de protection 3 de l'appareillage électronique de protection 1 et en démontant uniquement la face avant 13 de l'appareillage électronique de protection 1, c'est le cas par exemple de la deuxième face f2.

On entend par face « inaccessible » du déclencheur électronique de protection 3, une face à laquelle l'utilisateur n'a pas accès sans démonter le déclencheur électronique de protection 3 du dispositif de coupure 4 de l'appareillage électronique de protection 1, c'est le cas par exemple de la troisième face f3.

Avantageusement, cette configuration permet d'accéder au module de contacts 2 latéralement par la deuxième face f2 du déclencheur électronique de protection 3. Il en résulte une amélioration de l'accessibilité du module de contacts 2. En effet, pour accéder au module de contacts 2 ou le monter, il suffit de retirer la face avant 13.

De préférence et comme l'illustrent les figures 5 et 9, ledit module de contacts 2 est monté mobile en translation relativement audit déclencheur électronique de protection 3 entre la position montée P01 et la position démontée P02 selon une direction d'insertion D.

Avantageusement, le montage du module de contacts 2 relativement au déclencheur électronique de protection 3 est effectué facilement au niveau de l'assemblage mécanique par un simple mouvement de translation selon la direction d'insertion D, de type glissière.

De préférence, ledit module de contacts 2 est monté mobile en translation relativement audit déclencheur électronique de protection 3 selon la direction d'insertion D sensiblement perpendiculaire à la deuxième face f2.

De préférence, le module de contacts 2 comprend des premiers moyens de guidage linéaire 11 agencés pour coopérer avec des deuxièmes moyens de guidage linéaire 12 que comprend le déclencheur électronique de protection 3 de sorte à permettre ladite translation du module de contacts 2 entre la position montée P01 et la position démontée P02 et de sorte que le module de contacts 2 soit assemblé mécaniquement au déclencheur électronique de protection 3 dans la position montée P01.

De préférence, lesdits premiers moyens de guidage linéaire 11 et les deuxièmes moyens de guidage linéaire 12 s'étendent rectilignement et parallèlement à la direction d'insertion D.

De préférence, lesdits premiers moyens de guidage linéaire 11 présentent une forme complémentaire à celle des deuxièmes moyens de guidage linéaire 12, de sorte à permettre un assemblage mécanique.

De préférence, lesdits premiers moyens de guidage linéaire 11 et les deuxièmes moyens de guidage linéaire 12 sont choisis parmi une rainure ou une languette. Préférentiellement, la rainure ou la languette s'étend rectilignement et parallèlement à la direction d'insertion D.

De préférence, lesdits premiers moyens de guidage linéaire 11 sont localisés sur ou dans le premier boîtier 8 du déclencheur électronique de protection 3.

De préférence, lesdits deuxièmes moyens de guidage linéaire 12 sont localisés sur un deuxième boîtier 9 du module de contacts 2 décrit ci-après.

De préférence, ledit module de contacts 2 comprend un deuxième boîtier 9 contenant au moins ledit relais électromécanique 18 et le premier boîtier 8 comprend une zone de réception 10 du deuxième boîtier 9 agencée pour recevoir au moins en partie ledit deuxième boitier 9 (figure 11).

Avantageusement, la zone de réception 10 permet de contenir en tout ou en partie le deuxième boîtier 9 du module de contacts 2. Le module de contacts 2 est ainsi logé en tout ou en partie dans une partie du déclencheur électronique de protection 3. Il en résulte une disposition particulièrement compacte.

De préférence, ladite zone de réception 10 débouche au moins sur la deuxième face f2 du premier boîtier 8.

De préférence, le premier boîtier 8 comprend au niveau de la deuxième face f2 dite latérale une ouverture 14 donnant accès à la zone de réception 10 et permettant l'insertion du module de contacts 2 dans la zone de réception 10 et dans la direction d'insertion D.

De préférence, lesdits premiers moyens de guidage linéaire 11 sont disposés dans la zone de réception 10 par exemple au niveau d'une paroi de celle-ci.

De préférence et comme l'illustre la figure 11, le premier boîtier 8 comprend au niveau de la troisième face f3 dite de montage une ouverture 15 donnant accès à la zone de réception 10 mais ne permettant pas l'insertion du module de contacts 2.

Lorsque le module de contacts 2 n'est pas monté sur le déclencheur électronique de protection 3, il peut être remplacé par un boîtier vide (non représenté) qui présente les mêmes dimensions que celles du deuxième boîtier 9 qui permet de remplir la zone de réception 10 et surtout de protéger lesdits deuxièmes moyens de connexion électrique 6.

Préférentiellement, la zone de réception 10 comprend un logement qui épouse en tout ou en partie la forme du deuxième boîtier 9 du module de contacts 2.

De préférence, les deuxièmes moyens de connexion électrique 6 du déclencheur électronique de protection 3 sont saillants dans ladite zone de réception 10 (figure 11).

De préférence et comme l'illustrent les figures 6 et 9, les premiers moyens de connexion électrique 5 du module de contacts 2 sont saillants du deuxième boîtier 9. A cet effet, le deuxième boîtier 9 peut comprendre un premier orifice d'accès 16 au travers duquel sont disposés au moins en partie les premiers moyens de connexion électrique 5.

De préférence, les troisièmes moyens de connexion électrique 7 du module de contacts 2 sont saillants du deuxième boîtier 9. A cet effet, le deuxième boîtier 9 peut comprendre un deuxième orifice d'accès 17 au travers duquel sont disposés au moins en partie les troisièmes moyens de connexion électrique 7.

Les troisièmes moyens de connexion électrique 7 peuvent comprendre au moins un faisceau électrique 19 comprenant une pluralité de câbles électriques et au moins un connecteur 20 qui est destiné à être raccordé audit au moins un connecteur de sortie 26 que comprend ledit appareillage électronique de protection 1.

Lesdits troisièmes moyens de connexion électrique 7 sont configurés pour être reliés audit au moins un connecteur de sortie 26 qui permet que les signaux provenant du module de contacts 2 et donc du déclencheur électronique de protection 3 soient récupérés pour ensuite être exploités, par exemple par un automate qui est extérieur audit appareil électronique de protection 1. Comme l'illustrent les figures 3 à 5, ledit au moins un connecteur de sortie 26 peut consister en un premier rail de connexion comprenant une pluralité de connecteurs. Ce premier rail de connexion est usuellement monté sur la partie supérieure du dispositif de coupure 4 et est disposé à l'arrière de la face avant 13. Ledit au moins un connecteur de sortie 26 n'est donc pas accessible lorsque la face avant 13 est montée sur le dispositif de coupure 4 et comme l'illustrent les figures 1 et 2. Pour faciliter l'opération de récupération des signaux, l'appareillage électronique de protection 1 peut en outre comprendre un deuxième rail de connexion 27 muni d'une pluralité de connecteurs qui sont chacun reliés électriquement à un connecteur du premier rail de connexion. Ce deuxième rail de connexion 27 est cette fois-ci accessible lorsque la face avant 13 est montée. Le deuxième rail de connexion 27 peut être situé au niveau de la partie supérieure du dispositif de coupure 4 au-dessus du premier rail de connexion. Ce deuxième rail de connexion 27 n'est pas disposé à l'arrière de la face avant 13, mais à l'arrière d'un couvercle 28 qui est monté sur le dispositif de coupure 4.

De préférence, le module de contacts 2 comprend un ou plusieurs relais électromécaniques 18 pour relayer chacun au moins une information provenant dudit déclencheur électronique de protection 3.

Les informations pouvant être relayées sont des statuts de fonctionnement du déclencheur de protection électronique 3, tels que des pré-alarmes, alarmes ou défauts électriques détectés par le déclencheur de protection électronique 3. Ces statuts ont un fonctionnement « par défaut », et peuvent également être modifiés par l'utilisateur selon la version du déclencheur de protection électronique 3.

De préférence, le module de contacts 2 comprend au moins un relais électromécanique 18 mono-stable ou bi-stable.

On évite ainsi avantageusement l'emploi d'une alimentation secourue afin de conserver l'état des contacts après déclenchement de l'appareillage électronique de protection 1.

De préférence comme l'illustre la figure 7, le module de contacts 2 comprend une carte électronique 21 sur laquelle sont raccordés les relais électromécaniques 18, lesdits premiers moyens de connexion électrique 5 et les troisièmes moyens de connexion électrique 7.

L'appareillage électronique de protection 1 est de préférence un disjoncteur électronique de protection qui peut par exemple consister en un disjoncteur ouvert ou à air, également fréquemment désigné par le sigle ACB (Air Circuit Breaker), comme l'illustrent les figures 1 à 3.

L'invention concerne également un module de contacts 2 pour appareillage électronique de protection 1 comprenant :
- au moins un relais électromécanique 18 agencé pour relayer au moins une information provenant dudit déclencheur électronique de protection 3,
- au moins des premiers moyens de connexion électrique 5 configurés pour être reliés électriquement à des deuxièmes moyens de connexion électrique 6 que comprend le déclencheur électronique de protection 3,
- au moins des troisièmes moyens de connexion électrique 7 configurés pour être reliés électriquement à au moins un connecteur de sortie 26 que comprend ledit appareillage électronique de protection 1.

Conformément à l'invention, ledit module de contacts 2 est caractérisé en ce qu'il est agencé pour être monté de façon amovible relativement audit déclencheur électronique de protection 3 entre une position montée P01 dans laquelle ledit module de contacts 2 est agencé pour être assemblé mécaniquement et électriquement au déclencheur électronique de protection 3 et une position démontée P02 dans laquelle ledit module de contacts 2 est agencé pour être désassemblé mécaniquement et électriquement dudit déclencheur électronique de protection 3.

Le module de contacts 2 selon l'invention est de préférence tel que décrit précédemment et illustré individuellement aux figures 6 et 7.

De préférence, ledit module de contacts 2 comprend un deuxième boîtier 9 contenant au moins ledit relais électromécanique 18 et le cas échéant une carte électronique 21 sur laquelle sont raccordés ledit au moins un relais électromécanique 18, lesdits premiers moyens de connexion électrique 5 et les troisièmes moyens de connexion électrique 7.

De préférence, les premiers moyens de connexion électrique 5 du module de contacts 2 sont saillants du deuxième boîtier 9. A cet effet, le deuxième boîtier 9 peut comprendre un premier orifice d'accès 16 au travers duquel sont disposés au moins en partie les premiers moyens de connexion électrique 5.

De préférence, les troisièmes moyens de connexion électrique 7 du module de contacts 2 sont saillants du deuxième boîtier 9. A cet effet, le deuxième boîtier 9 peut comprendre un deuxième orifice d'accès 17 au travers duquel sont disposés au moins en partie les troisièmes moyens de connexion électrique 7.

De préférence, lesdits deuxièmes moyens de guidage linéaire 12 décrits précédemment sont localisés sur le deuxième boîtier 9 du module de contacts 2, de préférence sur une face externe.

De préférence, le deuxième boîtier 9 est formé de deux demi-coques 9a, 9b fixées l'une à l'autre par des moyens de fixation 22, 23, par exemple par clipsage.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Ensemble comprenant au moins un appareillage électronique de protection (1) et un module de contacts (2),
ledit appareillage électronique de protection (1) comprenant au moins:
- au moins une ligne de courant (L),
- au moins un capteur de courant apte et destiné à mesurer le courant circulant dans ladite au moins une ligne de courant (L),
- un déclencheur électronique de protection (3) relié électriquement avec ledit capteur de courant,
- un actionneur relié électriquement avec ledit déclencheur électronique de protection (3),
- un mécanisme de coupure, comprenant au moins une paire de contacts de coupure disposés respectivement sur ladite au moins une ligne de courant (L) et, étant apte et destiné à être actionné par ledit actionneur pour ouvrir ladite au moins une paire de contacts de coupure,
l'actionneur et le mécanisme de coupure formant un sous-ensemble électromécanique de puissance,
- un dispositif de coupure (4) contenant au moins le sous-ensemble électromécanique de puissance et ledit au moins un capteur de courant,
ledit déclencheur électronique de protection (3) étant monté amovible relativement audit dispositif de coupure (4),
ledit module de contacts (2) comprenant au moins:
- au moins un relais électromécanique (18) agencé pour relayer au moins une information provenant dudit déclencheur électronique de protection (3),
- au moins des premiers moyens de connexion électrique (5) configurés pour être reliés électriquement à des deuxièmes moyens de connexion électrique (6) que comprend le déclencheur électronique de protection (3),
- au moins des troisièmes moyens de connexion électrique (7) configurés pour être reliés électriquement à au moins un connecteur de sortie (26) que comprend ledit appareillage électronique de protection (1),
ledit module de contacts (2) étant une entité distincte et séparée du déclencheur électronique de protection (3),
ledit ensemble est **caractérisé en ce que** :
ledit module de contacts (2) est monté de façon amovible relativement audit déclencheur électronique de protection (3) entre une position montée (P01) dans laquelle ledit module de contacts (2) est assemblé mécaniquement et électriquement au déclencheur électronique de protection (3) et une position démontée (P02) dans laquelle ledit module de contacts (2) est désassemblé mécaniquement et électriquement dudit déclencheur électronique de protection (3),
et **en ce que** le module de contacts (2) et le déclencheur électronique de protection (3) sont agencés pour que le passage de la position démontée (P02) à la position montée (P01) du module de contacts (2) entraîne l'assemblage électrique et mécanique du module de contacts (2) au déclencheur électronique de protection (3) et sont agencés pour que le passage de la position montée (P01) à la position démontée (P02) du module de contacts (2) entraîne le désassemblage électrique et mécanique du module de contacts (2) au déclencheur électronique de protection (3).

2. Ensemble selon la revendication 1, **caractérisé en ce que** ledit module de contacts (2) est monté de façon amovible relativement audit déclencheur électronique de protection (3) entre la position montée (P01) et la position démontée (P02), de sorte à être accessible si le déclencheur électronique de protection (3) est assemblé au dispositif de coupure (4).

3. Ensemble selon l'une quelconque des revendications 1 à 2, **caractérisé en ce que** ledit déclencheur électronique de protection (3) comprend un premier boîtier (8) comprenant une première face (f1) accessible dite frontale comprenant au moins une interface homme machine, une deuxième face (f2) accessible dite latérale laquelle est orthogonale à la première face (f1) et par rapport à laquelle ledit module de contacts (2) est monté amovible et une troisième face (f3) dite de montage laquelle est opposée à la première face (f1) et est agencée pour être assemblée au dispositif de coupure (4) et être inaccessible lorsque le déclencheur électronique de protection (3) est assemblé au dispositif de coupure (4).

4. Ensemble selon l'une quelconque des revendications 1 à 3, **caractérisé en ce que** ledit module de contacts (2) est monté mobile en translation relativement audit déclencheur électronique de protection (3) entre la position montée (P01) et la position démontée (P02) selon une direction d'insertion (D).

5. Ensemble selon les revendications 3 et 4, **caractérisé en ce que** ledit module de contacts (2) est monté mobile en translation relativement audit déclencheur électronique de protection (3) selon la direction d'insertion (D) sensiblement perpendiculaire à la deuxième face (f2).

6. Ensemble selon l'une quelconque des revendications 4 à 5, **caractérisé en ce que** le module de contacts (2) comprend des premiers moyens de guidage linéaire (11) agencés pour coopérer avec des deuxièmes moyens de guidage linéaire (12) que comprend le déclencheur électronique de protection (3) de sorte à permettre ladite translation du module de contacts (2) entre la position montée (P01) et la position démontée (P02) et de sorte que le module de contacts (2) soit assemblé mécaniquement au déclencheur électronique de protection (3) dans la position montée (P01).

7. Ensemble selon la revendication 6, **caractérisé en ce que** lesdits premiers moyens de guidage linéaire (11) et les deuxièmes moyens de guidage linéaire (12) sont choisis parmi une rainure ou une languette.

8. Ensemble selon l'une quelconque des revendications 3 à 7, **caractérisé en ce que** ledit module de contacts (2) comprend un deuxième boîtier (9) contenant au moins ledit relais électromécanique (18) et le premier boîtier (8) comprend une zone de réception (10) du deuxième boîtier (9) agencée pour recevoir au moins en partie ledit deuxième boitier (9).

9. Ensemble selon la revendication 8, **caractérisé en ce que** ladite zone de réception (10) débouche au moins sur la deuxième face (f2) du premier boîtier (8).

10. Ensemble selon l'une quelconque des revendications 8 à 9, **caractérisé en ce que** les deuxièmes moyens de connexion électrique (6) du déclencheur électronique de protection (3) sont saillants dans ladite zone de réception (10).

11. Ensemble selon l'une quelconque des revendications 1 à 10, **caractérisé en ce que** le module de contacts (2) comprend un ou plusieurs relais électromécaniques (18) pour relayer chacun au moins une information provenant dudit déclencheur électronique de protection (3).

12. Ensemble selon l'une quelconque des revendications 1 à 11, **caractérisé en ce que** le module de contacts (2) comprend au moins un relais électromécanique (18) mono-stable ou bi-stable.

13. Module de contacts (2) pour appareillage électronique de protection (1) comprenant :
- au moins un relais électromécanique (18) agencé pour relayer au moins une information provenant dudit déclencheur électronique de protection (3),
- au moins des premiers moyens de connexion électrique (5) configurés pour être reliés électriquement à des deuxièmes moyens de connexion électrique (6) que comprend le déclencheur électronique de protection (3),
- au moins des troisièmes moyens de connexion électrique (7) configurés pour être reliés électriquement à au moins un connecteur de sortie (26) que comprend ledit appareillage électronique de protection (1),
ledit module de contacts (2) est **caractérisé en ce qu'**il est agencé pour être monté de façon amovible relativement audit déclencheur électronique de protection (3) entre une position montée (P01) dans laquelle ledit module de contacts (2) est agencé pour être assemblé mécaniquement et électriquement au déclencheur électronique de protection (3) et une position démontée (P02) dans laquelle ledit module de contacts (2) est agencé pour être désassemblé mécaniquement et électriquement dudit déclencheur électronique de protection (3).

## Patentansprüche

1. Anordnung, die mindestens eine elektronische Schutzvorrichtung (1) und ein Kontaktmodul (2) aufweist,
wobei die elektronische Schutzvorrichtung (1) mindestens Folgendes aufweist:
- mindestens eine Stromleitung (L),
- mindestens einen Stromsensor, der dazu geeignet und bestimmt ist, den in der mindestens einen Stromleitung (L) fließenden Strom zu messen,
- einen elektronischen Schutzauslöser (3), der elektrisch mit dem Stromsensor verbunden ist,
- einen elektrisch mit dem elektronischen Schutzauslöser (3) verbundenen Aktuator,
- einen Unterbrechungsmechanismus, der mindestens ein Paar Unterbrechungskontakte aufweist, die jeweils an der mindestens einen Stromleitung (L) angeordnet sind und die dazu geeignet und bestimmt sind, durch den Aktuator betätigt zu werden, um das mindestens eine Paar Unterbrechungskontakte zu öffnen,
wobei der Aktuator und der Unterbrechungsmechanismus eine elektromechanische Leistungs-Unteranordnung bilden,
- eine Unterbrechungsvorrichtung (4), die mindestens die elektromechanische Leistungs-Unteranordnung und den mindestens einen Stromsensor enthält,
wobei der elektronische Schutzauslöser (3) bezüglich der Unterbrechungsvorrichtung (4) abnehmbar angebracht ist,
wobei das Kontaktmodul (2) mindestens Folgendes aufweist:
- mindestens ein elektromechanisches Relais (18), das so ausgelegt ist, dass es mindestens eine Information vom elektronischen Schutzauslöser (3) weiterleitet,
- mindestens erste elektrische Verbindungsmittel (5), die so konfiguriert sind, dass sie elektrisch mit zweiten elektrischen Verbindungsmitteln (6) verbunden werden können, die der elektronische Schutzauslöser (3) aufweist,
- mindestens dritte elektrische Verbindungsmittel (7), die so konfiguriert sind, dass sie elektrisch mit mindestens einem Ausgangsanschluss (26) verbunden werden können, den der elektronische Schutzauslöser (1) aufweist,
wobei das Kontaktmodul (2) eine vom elektronischen Schutzauslöser (3) getrennte und separate Einheit ist,
wobei die Anordnung **dadurch gekennzeichnet ist, dass**:
das Kontaktmodul (2) bezüglich des elektronischen Schutzauslösers (3) zwischen einer montierten Position (PO1), in der das Kontaktmodul (2) mechanisch und elektrisch mit dem elektronischen Schutzauslöser (3) verbunden ist, und einer demontierten Position (P02), in der das Kontaktmodul (2) mechanisch und elektrisch vom elektronischen Schutzauslöser (3) getrennt ist, abnehmbar angebracht ist,
und das Kontaktmodul (2) und der elektronische Schutzauslöser (3) so angeordnet sind, dass der Übergang von der demontierten Position (P02) zur montierten Position (P01) des Kontaktmoduls (2) zur elektrischen und mechanischen Verbindung des Kontaktmoduls (2) mit dem elektronischen Schutzauslöser (3) führt, und sie so angeordnet sind, dass der Übergang von der montierten Position (P01) zur demontierten Position (P02) des Kontaktmoduls (2) zur elektrischen und mechanischen Trennung des Kontaktmoduls (2) vom elektronischen Schutzauslöser (3) bewirkt.

2. Anordnung nach Anspruch 1, **dadurch gekennzeichnet, dass** das Kontaktmodul (2) bezüglich des elektronischen Schutzauslösers (3) zwischen der montierten Position (PO1) und der demontierten Position (P02) abnehmbar angebracht ist, sodass es zugänglich ist, wenn der elektronische Schutzauslöser (3) mit der Unterbrechungsvorrichtung (4) verbunden ist.

3. Anordnung nach einem der Ansprüche 1 bis 2, **dadurch gekennzeichnet, dass** der elektronische Schutzauslöser (3) ein erstes Gehäuse (8) mit einer ersten zugänglichen, als Frontseite bezeichneten Seite (f1) aufweist, die mindestens eine Mensch-Maschine-Schnittstelle aufweist, eine zweite zugängliche, als Seitenfläche bezeichnete Seite (f2), die orthogonal zur ersten Seite (f1) senkrecht steht und an der das Kontaktmodul (2) abnehmbar angebracht ist, und eine dritte Seite (f3), die der ersten Seite (f1) gegenüberliegt und so angeordnet ist, dass sie mit der Unterbrechungsvorrichtung (4) verbunden werden kann und unzugänglich ist, wenn der elektronische Schutzauslöser (3) mit der Unterbrechungsvorrichtung (4) verbunden ist.

4. Anordnung nach einem der Ansprüche 1 bis 3, **dadurch gekennzeichnet, dass** das Kontaktmodul (2) bezüglich des elektronischen Schutzauslösers (3) zwischen der montierten Position (PO1) und der demontierten Position (P02) in einer Einführrichtung (D) verschiebbar angebracht ist.

5. Anordnung nach den Ansprüchen 3 und 4, **dadurch gekennzeichnet, dass** das Kontaktmodul (2) bezüglich des elektronischen Schutzauslösers (3) in Einführrichtung (D), die im Wesentlichen senkrecht zur zweiten Seite (f2) ist, verschiebbar angebracht ist.

6. Anordnung nach einem der Ansprüche 4 bis 5, **dadurch gekennzeichnet, dass** das Kontaktmodul (2) erste lineare Führungsmittel (11) aufweist, die so angeordnet sind, dass sie mit zweiten linearen Führungsmitteln (12) zusammenwirken, die der elektronische Schutzauslöser (3) aufweist, um die genannte Verschiebung des Kontaktmoduls (2) zwischen der montierten Position (PO1) und der demontierten Position (P02) zu ermöglichen, und in der Art, dass das Kontaktmodul (2) in der montierten Position (PO1) mechanisch mit dem elektronischen Schutzauslöser (3) verbunden ist.

7. Anordnung nach Anspruch 6, **dadurch gekennzeichnet, dass** die ersten linearen Führungsmittel (11) und die zweiten linearen Führungsmittel (12) aus einer Nut oder einer Feder ausgewählt sind.

8. Anordnung nach einem der Ansprüche 3 bis 7, **dadurch gekennzeichnet, dass** das Kontaktmodul (2) ein zweites Gehäuse (9) aufweist, das mindestens das elektromechanische Relais (18) enthält, und das erste Gehäuse (8) einen Aufnahmebereich (10) für das zweite Gehäuse (9) aufweist, der so ausgelegt ist, dass er das zweite Gehäuse (9) zumindest teilweise aufnimmt.

9. Anordnung nach Anspruch 8, **dadurch gekennzeichnet, dass** der Aufnahmebereich (10) mindestens auf die zweite Seite (f2) des ersten Gehäuses (8) mündet.

10. Anordnung nach einem der Ansprüche 8 bis 9, **dadurch gekennzeichnet, dass** die zweiten elektrischen Verbindungsmittel (6) des elektronischen Schutzauslösers (3) in den genannten Aufnahmebereich (10) hineinragen.

11. Anordnung nach einem der Ansprüche 1 bis 10, **dadurch gekennzeichnet, dass** das Kontaktmodul (2) ein oder mehrere elektromechanische Relais (18) aufweist, um jeweils mindestens eine Information vom elektronischen Schutzauslöser (3) weiterzuleiten.

12. Anordnung nach einem der Ansprüche 1 bis 11, **dadurch gekennzeichnet, dass** das Kontaktmodul (2) mindestens ein monostabiles oder bistabiles elektromechanisches Relais (18) aufweist.

13. Kontaktmodul (2) für eine elektronische Schutzvorrichtung (1), das Folgendes aufweist:
- mindestens ein elektromechanisches Relais (18), das so ausgelegt ist, dass es mindestens eine Information vom elektronischen Schutzauslöser (3) weiterleitet,
- mindestens erste elektrische Verbindungsmittel (5), die so konfiguriert sind, dass sie elektrisch mit zweiten elektrischen Verbindungsmitteln (6) verbunden werden können, die der elektronische Schutzauslöser (3) aufweist,
- mindestens dritte elektrische Verbindungsmittel (7), die so konfiguriert sind, dass sie elektrisch mit mindestens einem Ausgangsanschluss (26) verbunden werden können, den der elektronische Schutzauslöser (1) aufweist,
wobei das Kontaktmodul (2) **dadurch gekennzeichnet ist, dass** es so ausgelegt ist, dass es bezüglich des elektronischen Schutzauslösers (3) zwischen einer montierten Position (P01), in der das Kontaktmodul (2) so angeordnet ist, dass es mechanisch und elektrisch mit dem elektronischen Schutzauslöser (3) verbunden ist, und einer demontierten Position (P02), in der das Kontaktmodul (2) so angeordnet ist, dass es mechanisch und elektrisch vom elektronischen Schutzauslöser (3) getrennt werden kann, abnehmbar angebracht ist.

## Claims

1. Assembly comprising at least one electronic tripping device (1) and a contact module (2),
said electronic tripping device (1) comprising at least:
- at least one power line (L),
- at least one current sensor able and intended to measure the current flowing in said at least one power line (L),
- an electronic trip-triggering element (3) electrically connected to said current sensor,
- an actuator electrically connected to said electronic trip-triggering element (3),
- a cut-off mechanism comprising at least one pair of cut-off contacts respectively disposed on said at least one power line (L), and being suitable and intended for actuation by said actuator to open said at least one pair of cut-off contacts,
the actuator and the cut-off mechanism forming an electromechanical power subassembly,
- a cut-off device (4) containing at least the electromechanical power subassembly and said at least one current sensor,
said electronic trip-triggering element (3) being removably mounted relative to said cut-off device (4),
said contact module (2) comprising at least:
- at least one electromechanical relay (18) designed to relay at least one item of information from said electronic trip-triggering element (3),
- at least first electrical connection means (5) configured to be electrically connected to second electrical connection means (6) included in the electronic trip-triggering element (3),
- at least third electrical connection means (7) configured to be electrically connected to at least one output connector (26) included in said electronic tripping device (1),
said contact module (2) being a separate and distinct entity from the electronic trip-triggering element (3), said assembly is **characterized in that**:
said contact module (2) is removably mounted relative to said electronic trip-triggering element (3) between a mounted position (P01) in which said contact module (2) is mechanically and electrically assembled with the electronic trip-triggering element (3) and a dismounted position (P02) in which said contact module (2) is mechanically and electrically disassembled from said electronic trip-triggering element (3),
and **in that** the contact module (2) and the electronic trip-triggering element (3) are arranged so that the passage from the dismounted position (P02) to the mounted position (P01) of the contact module (2) causes the contact module (2) to be electrically and mechanically assembled with the electronic trip-triggering element (3), and are arranged so that the passage from the mounted position (P01) to the dismounted position (P02) of the contact module (2) causes the contact module (2) to be electrically and mechanically disassembled from the electronic trip-triggering element (3).

2. Assembly according to Claim 1, **characterized in that** said contact module (2) is removably mounted relative to said electronic trip-triggering element (3) between the mounted position (P01) and the dismounted position (P02), so as to be accessible if the electronic trip-triggering element (3) is assembled with the cut-off device (4).

3. Assembly according to either one of Claims 1 and 2, **characterized in that** said electronic trip-triggering element (3) comprises a first housing (8) comprising an accessible first face (f1) called a front face, comprising at least one man-machine interface, an accessible second face (f2) called a side face, which is orthogonal to the first face (f1) and with respect to which said contact module (2) is removably mounted, and a third face (f3) called a mounting face, which is opposite the first face (f1) and is arranged to be assembled with the cut-off device (4) and to be inaccessible when the electronic trip-triggering element (3) is assembled with the cut-off device (4).

4. Assembly according to any one of Claims 1 to 3, **characterized in that** said contact module (2) is mounted for translational movement relative to said electronic trip-triggering element (3) between the mounted position (P01) and the dismounted position (P02) in an insertion direction (D).

5. Assembly according to Claims 3 and 4, **characterized in that** said contact module (2) is mounted for translational movement relative to said electronic trip-triggering element (3) in the insertion direction (D) substantially perpendicular to the second face (f2).

6. Assembly according to either one of Claims 4 and 5, **characterized in that** the contact module (2) comprises first linear guide means (11) arranged to cooperate with second linear guide means (12) included in the electronic trip-triggering element (3) so as to allow said translation of the contact module (2) between the mounted position (P01) and the dismounted position (P02) and so that the contact module (2) is mechanically assembled with the electronic trip-triggering element (3) in the mounted position (P01).

7. Assembly according to Claim 6, **characterized in that** said first linear guide means (11) and the second linear guide means (12) are selected from a groove or a tongue.

8. Assembly according to any one of Claims 3 to 7, **characterized in that** said contact module (2) comprises a second housing (9) containing at least said electromechanical relay (18) and the first housing (8) comprises a receiving zone (10) for receiving the second housing (9), arranged to receive at least in part said second housing (9).

9. Assembly according to Claim 8, **characterized in that** said receiving zone (10) opens out at least onto the second face (f2) of the first housing (8).

10. Assembly according to either one of Claims 8 and 9, **characterized in that** the second electrical connection means (6) of the electronic trip-triggering element (3) protrude into said receiving zone (10).

11. Assembly according to any one of Claims 1 to 10, **characterized in that** the contact module (2) comprises one or more electromechanical relays (18) each for relaying at least one item of information from said electronic trip-triggering element (3).

12. Assembly according to any one of Claims 1 to 11, **characterized in that** the contact module (2) comprises at least one mono-stable or bi-stable electromechanical relay (18).

13. Contact module (2) for an electronic tripping device (1) comprising:
- at least one electromechanical relay (18) designed to relay at least one item of information from said electronic trip-triggering element (3),
- at least first electrical connection means (5) configured to be electrically connected to second electrical connection means (6) included in the electronic trip-triggering element (3),
- at least third electrical connection means (7) configured to be electrically connected to at least one output connector (26) included in said electronic tripping device (1),
said contact module (2) is **characterized in that** it is arranged to be removably mounted relative to said electronic trip-triggering element (3) between a mounted position (P01) in which said contact module (2) is arranged to be mechanically and electrically assembled with the electronic trip-triggering element (3) and a dismounted position (P02) in which said contact module (2) is arranged to be mechanically and electrically disassembled from said electronic trip-triggering element (3).
